# EUROPÄISCHE PATENTSCHRIFT

(11) **EP 3 183 157 B1**
(45) Veröffentlichungstag und Bekanntmachung des Hinweises auf die Patenterteilung: **07.10.2020**
(21) Anmeldenummer: 15748233.2
(22) Anmeldetag: 06.08.2015
(51) Int. Cl.: B61G 9/04, B61G 9/06

(54) **ZUG- UND STOSSEINRICHTUNG**
PULL AND PUSH MEANS
DISPOSITIF DE TRACTION ET DE POUSSÉE

(30) Priorität: 22.08.2014 DE 102014216719; 29.04.2015 DE 102015207849
(43) Veröffentlichungstag der Anmeldung: 28.06.2017
(73) Patentinhaber: Voith Patent GmbH, 89522 Heidenheim (DE)
(72) Erfinder: BONNEY, Bernhard, 38106 Braunschweig (DE); SCHÜLER, Martin, 42929 Wermelskirchen (DE)
(74) Vertreter: Voith Patent GmbH - Patentabteilung
(86) Internationale Anmeldenummer: PCT/EP2015/068164
(87) Internationale Veröffentlichungsnummer: WO 2016/026708

(56) Entgegenhaltungen:
- EP-A1- 1 785 330
- EP-A1- 2 072 370
- EP-A1- 2 335 996
- DE-A1- 2 949 677
- US-A- 3 246 771

## Beschreibung

Die Erfindung betrifft eine Zug- und Stoßeinrichtung, im Einzelnen mit den Merkmalen aus dem Oberbegriff von Anspruch 1. Die Erfindung betrifft ferner eine Energieverzehrvorrichtung zur Integration in einer derartigen Zug- und Stoßeinrichtung.

Die Druckschrift EP 2 335 996 B1 offenbart eine Mittelpufferkupplung mit einer zumindest zweiteilig ausgebildeten Kupplungsstange, die über einen Zugbügel am Wagenkasten befestigt ist, wobei der hintere Kupplungsstangenabschnitt relativ zu dem Zugbügel in Längsrichtung verschiebbar mit dem Wagenkasten verbunden ist. Zwischen dem hinteren Kupplungsstangenabschnitt und dem Wagenkasten ist zumindest eine Energieverzehreinrichtung, beispielsweise in Gestalt eines Federapparates oder aber in Gestalt eines Verformungsrohres, welches nach Überschreiten einer kritischen in das Energieverzehrelement eingeleiteten Stoßkraft anspricht und durch plastische Verformung einen Teil der in das Energieverzehrelement eingeleiteten Stoßenergie abbaut, angeordnet und ausgelegt, um zumindest teilweise die in einem Crashfall oder im normalen Fahrbetrieb auftretende und von der Kupplungsstange auf den Wagenkasten übertragene Stoßenergie zu verzehren, d. h. in plastische Verformungsarbeit und Wärme umzuwandeln oder zu absorbieren. Die Auslegung erfolgt in Abhängigkeit der Größe der auftretenden Kräfte. Für sehr hohen Energieverzehr bedarf es einer entsprechenden Auslegung der Energieverzehrvorrichtungen, wobei sich diese in einem erhöhten Bauraumbedarf niederschlägt.

Bekannt sind ferner Zugbügelsysteme mit integrierter Vordämpfung und reversiblen Energieverzehr in Form von vorgespannten Federeinheiten, wie beispielsweise in US 6,681,943 B2 offenbart.

Aus der Druckschrift EP 1 468 889 B1 ist ein Schienenfahrzeug mit einer Kupplungsanlenkung und einem Gummidämpfer vorbekannt, der mit dem Korpus der Kupplung durch einen Verbindungsbolzen gekoppelt ist, und ein irreversibles energieabsorbierendes Element, das rohrförmig ist und über seine gesamte Länge einen rechteckigen Querschnitt aufweist, umfasst, wobei die Gummidämpferanordnung und das irreversible energieabsorbierende Element in Reihe in Längsrichtung eines Fahrzeugkörpers des Fahrzeugs angeordnet sind. Der Fahrzeugkörper-Rahmen ist dafür konfiguriert, eine Kollisionslast in Längsrichtung des Fahrzeugkörpers, die über das energieabsorbierende Element übertragen wird, aufzunehmen. Der Gummidämpfer wird dazu in einem Stützrahmen gehalten, der am Fahrzeugkörper-Rahmen angebracht ist.

Eine an einem Untergestell eines Schienenfahrzeuges angeflanscht befestigte Zug- und Stoßeinrichtung mit in einem einzigen Gehäuse angeordneten zug- und druckseitigen Energieverzehreinrichtungen ist aus DE 20 2005 004 502 U1 vorbekannt. Druckseitiges und zugseitiges Energieverzehrsystem in einem Gehäuse in Reihe geschaltet, wobei eines der beiden ein Verformungselement umfasst.

Ausgehend von den beschriebenen Systemen stellt sich die Aufgabe, eine Kupplungsanlenkung der eingangs genannten Art, insbesondere eine Kupplungsanlenkung über Zugbügel, wie für SA-3-Kupplungen oder AAR-Kupplungen üblich, dahingehend weiterzuentwickeln, dass zur Übertragung von Zug- und Druckkräften von der Zugstange ein hoher Energieverzehr im zur Verfügung stehenden Bauraum ohne erhebliche Zusatzmodifikationen einbaubar ist. Die erfindungsgemäße Lösung soll sich dabei durch einen relativ einfachen Aufbau auszeichnen.

Die erfindungsgemäße Lösung ist durch die Merkmale der Ansprüche 1 und 17 charakterisiert. Vorteilhafte Ausbildungen sind in den Unteransprüchen wiedergegeben.

Eine erfindungsgemäß ausgebildete Zug- und Stoßeinrichtung für ein spurgeführtes Fahrzeug, insbesondere Schienenfahrzeug, mit einer mit einem Wagenkasten eines Fahrzeuges über einen Zugbügel verbundenen Kupplungsstange zum Übertragen von im Fahrbetrieb auftretenden Zugkräften von der Kupplungsstange auf den Wagenkasten (insbesondere von der Kupplungsstange über einen Federapparat einerseits und über die Kupplungsstange direkt über den Federapparat andererseits auf den Wagenkasten), mit einer zwischen dem wagenkastenseitigen Endbereich der Kupplungsstange und dem Wagenkasten angeordneten Energieverzehrvorrichtung mit einer reversiblen Energieverzehreinrichtung (insbesondere mit einer zwischen dem wagenkastenseitigen Endbereich der Kupplungsstange und dem Wagenkasten angeordneten Energieverzehrvorrichtung mit einer reversiblen Energieverzehreinrichtung aufweisenden Federapparat), wobei die Energieverzehrvorrichtung derart ausgelegt ist, dass der Kraftfluss der von der Kupplungsstange auf diese direkt übertragenen Druck- bzw. Stoßkräfte und über den Zugbügel übertragenen Zugkräfte durch diese geleitet wird (insbesondere dass der Kraftfluss der von der Kupplungsstange auf den Zugbügel übertragenen Zugkräfte und über die Kupplungsstange direkt über den Federapparat eingeleiteten Druckkräfte durch diese geleitet wird) und über Anschlagbereiche für die Einleitung von Zugkräften und/oder Druckkräften am Wagenkasten oder einem mit diesem wenigstens mittelbar verbundenen Bauteil auf den Wagenkasten übertragen werden, wobei die Energieverzehrvorrichtung bzw. der Federapparat in Einbaulage in Längsrichtung der Kupplungsstange betrachtet ein fahrzeugseitiges vorderes Übertragungselement und ein fahrzeugseitig hinteres Übertragungselement aufweist, zwischen denen die reversible Energieverzehreinrichtung vorgespannt angeordnet ist, ist dadurch gekennzeichnet, dass die Energieverzehrvorrichtung des Weiteren eine Energieverzehreinrichtung mit irreversiblem Energieverzehr umfasst und die Energieverzehrvorrichtung innerhalb der axialen Erstreckung des Zugbügels in Längsrichtung des Fahrzeuges betrachtet angeordnet ist.

Die erfindungsgemäße Lösung vereint damit die Vorteile reversiblen und irreversiblen Energieverzehrs auf minimalem Bauraum für eine Zug- und Stoßeinrichtung unter Beibehaltung bestehender Einbauverhältnisse und erlaubt eine einfache Nachrüstung in bereits bestehende Systeme.

Grundsätzlich besteht die Möglichkeit - je nach gewünschter Kraftführung - die einzelnen Energieverzehreinrichtungen, insbesondere reversible Energieverzehreinrichtung und Energieverzehreinrichtung mit irreversiblem Energieverzehr in Reihe oder parallel zu schalten. Gemäß einer besonders vorteilhaften Ausbildung, welche konstruktiv mit geringem Aufwand realisierbar ist, sind die reversible Energieverzehreinrichtung und die Energieverzehreinrichtung mit irreversiblem Energieverzehr in Reihe geschaltet, wobei die Energieverzehreinrichtung mit irreversiblem Energieverzehr bei Überschreitung einer vordefinierten maximalen Zug-/Stoßkraft irreversibel verformt und/oder zerstört wird. D.h. der Kraftfluss erfolgt dabei nacheinander über die einzelnen Energieverzehreinrichtungen. Jede der Energieverzehreinrichtungen kann dabei hinsichtlich ihres Einsatzbereiches ausgelegt werden.

In einer Weiterentwicklung ist zwischen der reversiblen Energieverzehreinrichtung und der Energieverzehreinrichtung mit irreversiblem Energieverzehr eine Abschereinrichtung vorgesehen, die derart ausgelegt und angeordnet ist, bei Überschreitung einer maximal zulässigen Zug-/Stoßkraft anzusprechen und eine destruktive Einwirkung auf die Energieverzehreinrichtung mit irreversiblem Energieverzehr zuzulassen. Diese Lösung bietet den Vorteil einer definierten Festlegung der erforderlichen Abscherkraft.

Ein einfacher Aufbau und eine einfache Montage sind dabei für Ausführungen gegeben, bei welchen die Energieverzehreinrichtung mit irreversiblem Energieverzehr und die reversible Energieverzehreinrichtung in Längsrichtung des Fahrzeuges betrachtet zumindest teilweise, vorzugsweise vollständig einander nebengeordnet oder einander nachgeordnet sind, wobei die reversible Energieverzehreinrichtung sich wenigstens mittelbar an der Energieverzehreinrichtung mit irreversiblem Energieverzehr abstützt und die reversible Energieverzehreinrichtung und die Energieverzehreinrichtung mit irreversiblem Energieverzehr sich mit ihren voneinander wegweisenden Stirnseiten jeweils an einem der beiden Übertragungselemente abstützen, und wobei die Übertragungselemente über zumindest eine Spanneinrichtung, insbesondere Zuganker gegeneinander verspannt sind und Anschlagflächenbereiche zum Zusammenwirken mit fahrzeugseitig vorgesehenen Anschlagflächenbereichen für die Einleitung von Zug- und/oder Druckkräften umfassen, und wobei die reversible Energieverzehreinrichtung sich an dem ersten Übertragungselement und die Energieverzehreinrichtung mit irreversiblem Energieverzehr am gegenüberliegenden Übertragungselement abstützend angeordnet sind.
Um kompakte und hinsichtlich der Montage gut handhabbare Zug-/Stoßeinrichtungen zu gewährleisten sind die Energieverzehreinrichtungen vorzugsweise koaxial zueinander angeordnet. Diese können als bauliche Einheit komplett vormontiert in den Zwischenraum von Zugbügel und Wagenkasten bzw. dem mit diesem verbunden und die Zug- und Druckanschläge aufweisenden Bauteil eingebracht werden.

Um genügend große Abstützflächen zur gegenseitigen Abstützung an den beiden Energieverzehreinrichtungen bereitzustellen und diese auf einfache Art und Weise miteinander in Wirkverbindung zu bringen, ist zwischen der reversiblen Energieverzehreinrichtung und der Energieverzehreinrichtung mit irreversiblem Energieverzehr ein Zwischenelement angeordnet, welches eine Abstützfläche für die reversible Energieverzehreinrichtung und eine Abstützfläche für die Energieverzehreinrichtung mit irreversiblem Energieverzehr bildet, wobei das Zwischenelement und die Energieverzehreinrichtung mit irreversiblem Energieverzehr bis zum Erreichen einer maximal zulässigen Zug-/Stoßkraft als Stützeinheit für die reversible Energieverzehreinrichtung fungieren und bei Überschreitung der maximal zulässigen Zug-/Stoßkraft die Abschereinrichtung betätigt und/oder destruktiv auf die Energieverzehreinrichtung mit irreversiblem Energieverzehr einwirkt. Über das Zwischenelement können somit unterschiedlich große Abstützbereiche und ein Versatz zwischen diesen aufeinander abgestimmt werden. Insbesondere können hinsichtlich der Größe unterschiedlich ausgelegte Energieverzehreinrichtungen miteinander kombiniert werden.

In einer vorteilhaften Ausbildung weist dazu das Zwischenelement an seiner zur Energieverzehreinrichtung mit irreversiblem Energieverzehr gerichteten Stirnseite einen Flächenbereich auf, der derart ausgebildet ist, geeignet zu sein, mit der Abschereinrichtung und/oder der reversiblen Energieverzehreinrichtung zusammenzuwirken und mit zumindest einem Flächenbereich an der Energieverzehreinrichtung mit irreversiblem Energieverzehr zusammenzuwirken. In Analogie ist an der dieser gegenüberliegenden Stirnseite ein weiterer Flächenbereich vorgesehen, welcher der Abstützung der reversiblen Energieverzehreinrichtung dient.

Die reversible Energieverzehreinrichtung weist zumindest ein oder eine Mehrzahl reversibler Energieverzehrglieder auf, die hinsichtlich der Führung des Kraftflusses in Reihe oder parallel geschaltet sein können. In einer besonders vorteilhaften Ausgestaltung ist das einzelne Energieverzehrglied vorzugsweise als Polymerfeder ausgebildet. Die Ausbildung als Polymerfeder erlaubt zum einen unterschiedliche Federgeometrien. Vorzugsweise wird eine zentralsymmetrische Ausbildung der Federelemente gewählt. Im Hinblick auf deren Abstützung am kupplungsstangenseitigen Übertragungselement und dem Zwischenelement oder direkt der Energieverzehreinrichtung mit reversiblem Energieverzehr kann jedoch zumindest in den stirnseitigen Endbereichen eine von der zentralsymmetrischen Ausführung abweichende Geometrie, insbesondere eine von einer Kreisform verschiedene Querschnittsformgebung gegeben sein. Denkbar sind elliptische, ovale, ellipsenähnliche oder andere Querschnittsgeometrien. Mit einem Energieverzehrglied, wie beispielsweise mit einem Federelement, das eine derartige von einer Kreisform verschiedene Querschnittsformgebung aufweist, kann in wirkungsvoller Weise ein Verdrehen des Energieverzehrgliedes relativ zum Übertragungselement oder Zwischenelement verhindert werden, wenn das Energieverzehrglied bündig anliegt. In einer besonders vorteilhaften Ausbildung ist das Zwischenelement zumindest an einer Stirnseite als Kegel ausgebildet. Dies erlaubt im Zusammenwirken mit einem destruktiven Energieverzehrelement in Form eines Verformungsrohres eine optimierte Krafteinleitung.

In einer vorteilhaften Ausbildung umfasst die Energieverzehreinrichtung mit irreversiblem Energieverzehr zumindest ein destruktives Verformungselement. Bezüglich der Anordnung und Ausbildung dessen besteht eine Mehrzahl von Möglichkeiten. Vorzugsweise ist das einzelne destruktive Verformungselement als ein Element aus der nachfolgenden Gruppe von Elementen ausgebildet: ein Verformungskörper, ein Verformungsrohr oder eine Wabenstruktur. Bei einem Verformungskörper handelt es sich dabei um ein dreidimensionales Gebilde beliebiger Kontur. Dies bietet den Vorteil, das destruktiv verformbare Element an beliebige Anschlussgeometrien und Einbausituationen sowie den Lastfall anpassen zu können.

Bei Ausbildung als Verformungsrohr ist dieses zumindest auf einem Teilbereich seiner axialen Erstreckung als Hohlprofilelement ausgebildet, wobei der Querschnitt des Hohlprofiles als Rohr, Kastenprofil oder Vieleck ausgeführt ist. Die Ausbildung als Rohr bietet im Zusammenhang mit der Ausbildung der reversiblen Energieverzehreinrichtung als Federeinheit den Vorteil, beide koaxial zueinander ausgerichtet in einem Gehäuse anzuordnen. Die Ansprechkraft und das gewünschte Verformungsverhalten kann dabei als Funktion der Geometrie der Querschnittsfläche, Wandstärke, Erstreckung in Längsrichtung (Länge) sowie des verwendeten Materials eingestellt werden.

Vorzugsweise sind die einzelnen Energieverzehreinrichtungen in einem Gehäuse angeordnet, wobei das Gehäuse vorzugsweise mehrteilig ausgebildet ist.

Dadurch kann eine gegenüber Umwelteinflüssen in der Einbausituation gekapselte Ausführung bereitgestellt werden, die als eigenständig handhabbare vormontierte Einheit vorliegt und in dieser Form montierbar ist.

Die Anschlagbereiche für die Einleitung von Zugkräften und/oder Druckkräften am Wagenkasten sind vorzugsweise an einer mit dem Wagenkasten verbindbaren Führung angeordnet, wobei die Führung vorzugsweise von einem Profilelement gebildet ist.

Die erfindungsgemäße Energieverzehrvorrichtung mit zwei in Längsrichtung der Energieverzehrvorrichtung über zumindest eine Spanneinrichtung, insbesondere Zuganker gegeneinander verspannten Übertragungselementen und zumindest einer zwischen den Übertragungselementen angeordneten reversiblen Energieverzehreinrichtung, ist dadurch gekennzeichnet, dass die Energieverzehrvorrichtung des Weiteren eine Energieverzehreinrichtung mit irreversiblem Energieverzehr umfasst, wobei die reversible Energieverzehreinrichtung und die Energieverzehreinrichtung mit irreversiblen Energieverzehr zumindest teilweise einander nebengeordnet oder zumindest teilweise einander nachgeordnet sind und dass die reversible Energieverzehreinrichtung sich wenigstens mittelbar an der Energieverzehreinrichtung mit irreversiblem Energieverzehr abstützt und die reversible Energieverzehreinrichtung und die Energieverzehreinrichtung mit irreversiblem Energieverzehr sich mit ihren voneinander wegweisenden Stirnseiten jeweils an einem der beiden Übertragungselemente abstützen.

Die Energieverzehrvorrichtung vereint Vorteile reversiblen und irreversiblen Energieverzehrs auf minimalem Bauraum in einer kompakten baulichen Einheit, welche vorgefertigt werden kann.

Um besonders kompakte und einfach aufgebaute Energieverzehrvorrichtungen zu schaffen, sind die reversible Energieverzehreinrichtung und die Energieverzehreinrichtung mit irreversiblem Energieverzehr vorzugsweise koaxial zueinander angeordnet.

Um ein genau definiertes Ansprechen des destruktiven Elementes zu erzielen ist vorzugsweise zwischen der reversiblen Energieverzehreinrichtung und der Energieverzehreinrichtung mit irreversiblem Energieverzehr eine Abschereinrichtung vorgesehen, die derart ausgelegt und angeordnet ist, bei Überschreitung einer maximal zulässigen Zug-/Stoßkraft anzusprechen und eine destruktive Einwirkung auf die Energieverzehreinrichtung mit irreversiblem Energieverzehr zuzulassen.

In vorteilhafter Weise werden größere Abstützflächen sowie die Zuordnung zueinander und ggf. ein Ausgleich von Versatz zwischen reversibler Energieverzehreinrichtung und der Energieverzehreinrichtung mit irreversiblem Energieverzehr durch die Anordnung eines Zwischenelementes zwischen diesen erzielt, welches eine Abstützfläche für die reversible Energieverzehreinrichtung und eine Abstützfläche für die Energieverzehreinrichtung mit irreversiblem Energieverzehr bildet, wobei das Zwischenelement und die Energieverzehreinrichtung mit irreversiblem Energieverzehr bis zum Erreichen einer maximal zulässigen Zug-/Stoßkraft als Stützeinheit für die reversible Energieverzehreinrichtung fungieren und erst bei Überschreitung der maximal zulässigen Zug-/Stoßkraft eine Abschereinrichtung betätigt und/oder destruktiv auf die Energieverzehreinrichtung mit irreversiblem Energieverzehr einwirkt. Gemäß einer besonders vorteilhaften Ausbildung ist das Zwischenelement dazu als Kegel ausgeführt.

Bezüglich der Vorteile der Ausbildung der reversiblen Energieverzehreinrichtung mit zumindest einem oder einer Mehrzahl reversibler Energieverzehrglieder, die hinsichtlich der Führung des Kraftflusses in Reihe oder parallel geschaltet sein können sowie die Ausbildung der Energieverzehreinrichtung mit irreversiblem Energieverzehr wird auf die bereits genannten Vorteile in Zusammenhang mit der Zug-/Stoßeinrichtung verwiesen.

Die erfindungsgemäße Lösung ist nachfolgend anhand von Figuren erläutert. Darin ist im Einzelnen folgendes dargestellt:
- Figur 1a: zeigt eine Kupplungsanordnung gemäß dem Stand der Technik;
- Figuren 2a und 2b: zeigen anhand eines Ausschnittes aus einer Kupplungsanordnung eine erfindungsgemäß ausgebildete ZugStoßeinrichtung in zwei Ansichten,
- Figur 3: zeigt die Energieverzehrvorrichtung.

Die Figur 1 zeigt beispielhaft eine Ausbildung einer aus dem Stand der Technik bekannten Mittelpufferkupplung 101. Die theoretische Längsachse L der Mittelpufferkupplung 101 fällt in Einbaulage mit der Längsrichtung des Fahrzeuges zusammen. Die Richtungen der während des Betriebes auftretenden Zug- und Druckbelastungen auf die Kupplungsstange 102 sind für die Zugrichtung mit Z und die Druckrichtung mit D bezeichnet.

Bei der dargestellten Mittelpufferkupplung 101 handelt es sich beispielhaft um eine Mittelpufferkupplung vom Typ SA-3, bei welcher eine Kupplungsstange 102 über einen Keil 130 mit einem mit dem Untergestell 109 eines Wagenkastens verbundenen Zugbügel 104 verbunden ist. Auf der vom Wagenkasten abgewandten Seite ist die Kupplungsstange 102 mit einem Kupplungskopf 103 entweder direkt oder bei unterteilter Kupplungsstange 102 über weitere Zwischenelemente gekoppelt. Zwischen der Kupplungsstange 102, insbesondere dem zum Wagenkasten gerichteten Endbereich der Kupplungsstange 102 und dem Wagenkasten ist eine Zug- und Stoßeinrichtung 105 angeordnet, welche eine, zumindest eine Energieverzehreinrichtung 107, insbesondere wenigstens ein reversibles Energieverzehrelement aufweisende Energieverzehrvorrichtung 106 in Form eines Federapparates umfasst, wobei auch der Einsatz einer Energieverzehreinrichtung, umfassend zumindest ein destruktives Energieverzehrelement in Form eines Verformungsrohres denkbar ist. Die Anordnung erfolgt dabei innerhalb der Erstreckung des Zugbügels 104 zwischen Kupplungsstange 102 und Abstützung dieser an dafür vorgesehenen und in Zug-oder Druckrichtung wirksamen Anschlagflächenbereichen am Untergestell 109 des Wagenkastens.

Die Figuren 2a und 2b zeigen anhand eines Ausschnittes aus einer Mittelpufferkupplung 1 die erfindungsgemäße Anlenkung einer Kupplungsstange 2 über einen Zugbügel 4 am Untergestell 9 eines Wagenkastens in unterschiedlichen Ansichten.

Figur 2a zeigt die wesentlichen Bestandteile der erfindungsgemäß ausgeführten Zug- und Stoßeinrichtung 5 in einer Ansicht von oben, während Figur 2b eine Perspektivansicht wiedergibt. Erkennbar sind lediglich die wesentlichen Elemente der Zug- und Stoßeinrichtung 5. Diese ist derart ausgebildet, dass der Kraftfluss der von der Kupplungsstange 2 übertragenen Zug-/Stoßkräfte vollständig durch die Energieverzehrvorrichtung 6 geleitet wird. Die Energieverzehrvorrichtung 6 umfasst dazu eine reversible Energieverzehreinrichtung 7, umfassend zumindest ein reversibles Energieverzehrglied und eine Energieverzehreinrichtung 10 mit irreversiblem Energieverzehr, nachfolgend kurz irreversible Energieverzehreinrichtung 10 genannt. Reversible und irreversible Energieverzehreinrichtung 7 und 10 sind in Reihe angeordnet und in Längsrichtung der Zug-/Stoßeinrichtung 5 betrachtet hintereinander angeordnet. Die Anordnung erfolgt zwischen zwei Übertragungselementen 11 und 12 - einem in Längsrichtung der Kupplungslängsachse L kupplungsstangenseitig angeordneten Übertragungselement 11, insbesondere einer ersten Anschlagplatte, und einem wagenkastenseitig angeordneten Übertragungselement 12, insbesondere zweiten Anschlagplatte, die über wenigstens einen, vorzugsweise mehrere Zuganker 15 miteinander und unter Vorspannung der reversiblen Energieverzehreinrichtung 7 verbunden sind. Die bzw. der einzelne Zuganker 15 sind dabei vorzugsweise um den Außenumfang der einzelnen Energieverzehreinrichtungen 7 und 10, insbesondere beabstandet zu diesen angeordnet. Denkbar wäre es auch, die Zuganker durch die Energieverzehreinrichtungen hindurchzuführen und gleichzeitig als Führung, insbesondere für die Federeinheiten mit zu nutzen.

Die Übertragungselemente 11, 12 weisen an ihren voneinander weg gerichteten Stirnseiten jeweils Abstützbereiche 21 und 22, insbesondere in Form von Abstützflächen bzw. Flächenbereichen auf, die mit entsprechenden Anschlagbereichen, insbesondere Anschlägen 13, 14 am Wagenkasten, insbesondere Untergestell 9 in Wirkverbindung bringbar sind. Die Übertragungselemente 11, 12 sind vorzugsweise scheibenförmig oder plattenförmig ausgebildet, können jedoch auch in Funktionskonzentration als Gehäusebestandteile ausgebildet sein, die vorzugsweise zumindest einen Teilbereich einer der Energieverzehreinrichtungen 7 oder 10 in Umfangsrichtung zumindest teilweise umschließend ausgeführt sind. Die Anschläge 13 und 14 können dabei direkt am Untergestell 9 oder aber vorzugsweise in einer an diesem angeordneten Längsträger 8 ausgebildet sein, wobei der Längsträger 8 vorzugsweise mit dem Untergestell 9 am Wagenkasten verbunden ist. Die Anschläge 13 und 14 am Längsträger 8 für den Zugbügel 4 fungieren dabei als Zug- oder Druckanschlag. Der im dargestellten Fall in Längsrichtung L kupplungsstangenseitig angeordnete Anschlag 13 fungiert als Zuganschlag, während der Anschlag 14 als Druckanschlag fungiert. Die Anschläge 13 und 14 weisen jeweils mit der Energieverzehrvorrichtung 6, insbesondere den Übertragungselementen 11 und 12 zusammenwirkende Abstützbereiche, insbesondere Abstützflächenbereiche 24 und 25 auf.

Die Zug- und Stoßeinrichtung 5 ist derart ausgebildet, dass der Kraftfluss der von der Kupplungsstange 2 übertragenen Druckkräfte vom kupplungsstangenseitigen und in Längsrichtung L vorderen Übertragungselement 11 über die Energieverzehreinrichtung 7 auf die dem ersten Übertragungselement 11 gegenüberliegende Stirnfläche des zweiten Übertragungselementes 12 übertragen wird und der Kraftfluss der von der Kupplungsstange 2 und dem Zugbügel 4 übertragenen Zugkräfte vom wagenkastenseitigen hinteren Übertragungselement 12 über die Energieverzehrvorrichtung 6 auf die dem wagenkastenseitigen Übertragungselement 12 gegenüberliegende Stirnfläche am kupplungsstangenseitigen Übertragungselement 11 und von dieser auf den ersten Anschlag 13 über das Zusammenwirken der Abstützbereiche 21 und 24 am ersten Übertragungselement 11 und am Zuganschlag 13 erfolgt.

Der Zugbügel 4 ist mit dem fahrzeugseitig ausgerichteten Endbereich der Kupplungsstange 4, hier über einen senkrecht zur Längsachse L ausgerichteten Keil 30 verbunden, wobei die Verbindung mit oder frei von einer Relativbewegungsmöglichkeit zwischen Kupplungsstange 2 und Zugbügel 4 sein kann.

Die einzelnen Energieverzehreinrichtungen 7 und 10 liegen dabei jeweils mit ihren zu den Übertragungselementen 11, 12 weisenden Stirnseiten mit Flächenbereichen vorzugsweise vollständig an entsprechend ausgebildeten Flächenbereichen 27 und 28 an diesen an.

Die reversible Energieverzehreinrichtung 7 umfasst zumindest ein Energieverzehrglied. Dieses ist in besonders vorteilhafter Ausbildung als Federapparat, insbesondere Polymerfeder ausgebildet. Vorzugsweise ist dieses an einer zwischen einem Zwischenelement 17 und Übertragungselement 11 vorgesehenen Führung 29, insbesondere einen Führungsbolzen geführt. Die Querschnittsgeometrie dessen ist beliebig wählbar. Vorzugsweise werden kreisförmige Querschnittsgeometrien oder mit geringer Abweichung von der Kreisform gewählt.

Die reversible Energieverzehreinrichtung ist zwischen dem kupplungsseitigen Übertragungselement 11 und der irreversiblen Energieverzehreinrichtung 10 angeordnet. Die irreversible Energieverzehreinrichtung 10 umfasst im dargestellten Fall ein irreversibles Verformungselement in Form eines Verformungsrohres 16. Darunter ist ein Element zu verstehen, welches bei Beaufschlagung mit einer Kraft, die größer als die maximal zulässige Kraft ist, sich zumindest plastisch verformt.

Die Energieverzehreinrichtungen 7 und 10 sind koaxial zueinander angeordnet und vorzugsweise nebengeordnet, wobei zwischen diesen ein Zwischenelement 17 vorgesehen sein kann, im dargestellten Fall ist. Über dieses stützt sich die reversible Energieverzehreinrichtung 7, insbesondere die Federeinrichtung am Verformungsrohr ab. Dazu weist das Zwischenelement 17 an der zum kupplungsstangenseitigen Übertragungselement 11 gerichteten Stirnseite einen Flächenbereich auf, der als Abstützbereich für die Federeinrichtung, insbesondere den in Einbaulage wagenkastenseitigen Endbereich dient. Vorzugsweise stützt sich die Federeinrichtung vollflächig am Zwischenelement 17 ab. An der der kupplungsstangenseitigen Stirnseite gegenüberliegenden Stirnseite stützt sich das Verformungsrohr 16 ab. Diese weist vorzugsweise Anschlagfläche zum Zusammenwirken mit dem Gegenelement auf, die in Längsrichtung des Energieverzehrelementes betrachtet geneigt ausgebildet ist. Das Verformungsrohr weist im kupplungsstangenseitigen Endbereich einen Wandbereich auf, dessen Stirnfläche bündig am Zwischenelement 17 zur Anlage gelangt. Vorzugsweise sind die beiden miteinander in Wirkverbindung stehenden bzw. aneinander anliegenden Flächenbereiche, insbesondere von Zwischenelement 17 und Verformungsrohr 16 geneigt in Längsrichtung ausgebildet, bei Ausbildung mit kreis- oder ringförmigen Querschnitt als Kegelflächen.
Am zur Anlage am Zwischenelement 17 vorgesehenen Flächenbereich des Verformungsrohres 16 in Längsrichtung nachgeordnet ist eine Abschereinrichtung 18 in Form eines am Innenumfang des Verformungsrohres 16 angeordneten Vorsprunges. Bezüglich der konkreten Ausbildung der Abschereinrichtung besteht eine Mehrzahl von Möglichkeiten. In besonders vorteilhafter Weise wird die einzelne Anschlagfläche von einem am Energieverzehrelement ausgebildeten oder mit diesem verbundenen Vorsprung gebildet. Die einteilige Ausbildung bietet den Vorteil einer einfachen Fertigung. Eine gleichmäßige Lasteinleitung wird dadurch gewährleistet, dass die einzelne Anschlagfläche in Umfangsrichtung des Energieverzehrelementes betrachtet geschlossen ausgeführt ist. Im Überlastfall wird durch diese Ausbildung ein Abscheren des Vorsprunges und Aufweiten des Verformungsrohres 16 gewährleistet.

Die Energieverzehreinrichtung 7 ist von einem Gehäuseteil 19 umschlossen. Dieses umschließt einen Teilbereich der Energieverzehreinrichtung 7, insbesondere der Federeinrichtung in Längsrichtung betrachtet in Umfangsrichtung unter Ausbildung eines Abstandes, der einen Hohlraum beschreibt und bei Verformung der Federeinrichtung zumindest teilweise ausgefüllt wird. Ein weiterer Gehäuseteil ist hier direkt am Übertragungselement 11 ausgebildet und erstreckt sich in Längsrichtung betrachtet über einen Teilbereich der Erstreckung der Energieverzehreinrichtung 7, insbesondere der Federeinrichtung. Eine zumindest teilweise Überlappung des weiteren Gehäuseteils und des Gehäuseteils 19 sind möglich.

Vorzugsweise sind in den zu den Energieverzehreinrichtungen 7 und 10 gerichteten Stirnseiten der Übertragungselemente 11, 12 Mittel zur Führung dieser integriert. Bei diesen kann es sich um Ausnehmungen handeln oder aber Vorsprünge, die die Energieverzehreinrichtungen hinsichtlich ihrer Lage gegenüber dem Übertragungselement quer zur Längsrichtung fixieren, d.h. ein Verrutschen oder Verschieben quer zur Längsrichtung vermeiden.

Figur 3 zeigt beispielhaft eine besonders vorteilhafte Ausbildung der Zug- und Stoßeinrichtung 5 mit der Energieverzehrvorrichtung 6. Diese umfasst zwei zum Zusammenwirken mit fahrzeugseitig angeordneten Anschlägen 13, 14 vorgesehene Übertragungselemente 11, 12, die in axialer Richtung beabstandet unter Zwischenordnung der Energieverzehreinrichtungen 7, 10 angeordnet sind und über Zuganker 15 gegeneinander verspannt sind. Die Anschläge 13, 14 sind insbesondere am Untergestell 9 vorgesehen und weisen Abstützflächen bzw. Abstützflächenbereiche 24 und 25 zum Zusammenwirken mit den Übertragungselementen 11, 12 auf. Vorzugsweise sind die Übertragungselemente 11, 12 platten- oder scheibenförmig ausgebildet, wobei die Abstützbereiche 21 und 22 zum Zusammenwirken mit den fahrzeugseitig angeordneten Anschlägen 13, 14 von flächigen Bereichen bzw. Flächenbereichen gebildet werden. Erkennbar im Teilschnitt sind ferner das Zwischenelement 17 und die Abschereinrichtung 18.

Die Figur 3 zeigt eine Energieverzehreinrichtung 7, umfassend ein Federpaket. Denkbar sind auch Ausführungen mit mehreren Federeinheiten, die funktional in Reihe geschaltet sind.

### Bezugszeichenliste

- 1: Mittelpufferkupplung
- 2: Kupplungsstange
- 3: Kupplungskopf
- 4: Zugbügel
- 5: Zug-/Stoßeinrichtung
- 6: Energieverzehrvorrichtung
- 7: reversible Energieverzehreinrichtung
- 8: Langsträger
- 9: Untergestell
- 10: irreversible Energieverzehreinrichtung
- 11: zugseitiges Übertragungselement, insbesondere Anschlagplatte
- 12: druckseitiges Übertragungselement, insbesondere Anschlagplatte
- 13: Anschlag, insbesondere Zuganschlag
- 14: Anschlag, insbesondere Druckanschlag
- 15: Zuganker
- 16: Verformungsrohr
- 17: Kegel
- 18: Abscherbereich
- 19: Gehäuse
- 20: Federeinheit
- 21: Abstützbereich, insbesondere Flächenbereich am zugseitigen Übertragungselement zur Anlage an Zuganschlag
- 22: Abstützbereich, insbesondere Flächenbereich am druckseitigen Übertragungselement zur Anlage an Druckanschlag
- 23: Gehäuseteil; erweiterter Bereich
- 24: Abstützfläche, insbesondere Abstützflächenbereich am Zuganschlag
- 25: Abstützfläche, insbesondere Abstützflächenbereich am Druckanschlag
- 27: Abstützfläche, insbesondere Abstützflächenbereich am zugseitigen Übertragungselement für Energieverzehreinrichtung 7
- 28: Abstützfläche, insbesondere Abstützflächenbereich am druckseitigen Übertragungselement für irreversiblen Energieverzehr
- 29: Führung
- 30: Keil
- 101: Mittelpufferkupplung (Stand der Technik)
- 102: Kupplungsstange (Stand der Technik)
- 103: Kupplungskopf (Stand der Technik)
- 104: Zugbügel (Stand der Technik)
- 105: Zug-/Stoßeinrichtung (Stand der Technik)
- 106: Energieverzehreinichtung (Stand der Technik)
- 107: reversible Energieverzehreinrichtung (Stand der Technik)
- 130: Keil (Stand der Technik)
- D: Druckrichtung
- Z: Zugrichtung

## Patentansprüche

1. Zug- und Stoßeinrichtung (5) für ein spurgeführtes Fahrzeug, insbesondere Schienenfahrzeug, mit einer mit einem Wagenkasten eines Fahrzeuges über einen Zugbügel (4) verbundenen Kupplungsstange (2) zum Übertragen von im Fahrbetrieb auftretenden Zug- und Stoßkräften von der Kupplungsstange (2) auf den Wagenkasten, mit einer zwischen dem wagenkastenseitigen Endbereich der Kupplungsstange (2) und dem Wagenkasten angeordneten Energieverzehrvorrichtung (6) mit einer reversiblen Energieverzehreinrichtung (7), wobei die Energieverzehrvorrichtung (6) derart ausgelegt ist, dass der Kraftfluss der von der Kupplungsstange auf diese übertragenen Druck- bzw. Stoßkräfte und über den Zugbügel übertragenen Zugkräfte durch diese geleitet wird und über Anschlagbereiche (13, 14) für die Einleitung von Zugkräften und/oder Druckkräften am Wagenkasten oder einem mit diesem wenigstens mittelbar verbundenen Bauteil auf den Wagenkasten übertragen werden, wobei die Energieverzehrvorrichtung (6) in Einbaulage in Längsrichtung der Kupplungsstange (2) betrachtet ein fahrzeugseitig vorderes Übertragungselement (11) und ein fahrzeugseitig hinteres Übertragungselement (12) aufweist, zwischen denen die reversible Energieverzehreinrichtung (7) vorgespannt angeordnet ist,
**dadurch gekennzeichnet,**
**dass** die Energieverzehrvorrichtung (6) des Weiteren eine Energieverzehreinrichtung (10) mit irreversiblem Energieverzehr umfasst und die Energieverzehrvorrichtung (6) innerhalb der axialen Erstreckung des Zugbügels (4) in Längsrichtung des Fahrzeuges betrachtet angeordnet ist.

2. Zug- und Stoßeinrichtung (5) nach Anspruch 1,
**dadurch gekennzeichnet,**
**dass** die Energieverzehreinrichtung (10) mit irreversiblem Energieverzehr in Reihe zur reversiblen Energieverzehreinrichtung (7) geschaltet ist, wobei die Energieverzehreinrichtung (10) mit irreversiblem Energieverzehr bei Überschreitung einer vordefinierten maximalen Zug-/Stoßkraft irreversibel verformt oder zerstört wird.

3. Zug- und Stoßeinrichtung (5) nach einem der Ansprüche 1 oder 2,
**dadurch gekennzeichnet,**
**dass** zwischen der reversiblen Energieverzehreinrichtung (7) und der Energieverzehreinrichtung (10) mit irreversiblem Energieverzehr eine Abschereinrichtung (18) vorgesehen ist, die derart ausgelegt und angeordnet ist, bei Überschreitung einer maximal zulässigen Zug-/Stoßkraft anzusprechen und eine destruktive Einwirkung auf die Energieverzehreinrichtung (10) mit irreversiblem Energieverzehr zuzulassen.

4. Zug- und Stoßeinrichtung (5) nach einem der vorhergehenden Ansprüche,
**dadurch gekennzeichnet,**
**dass** die Energieverzehreinrichtung (10) mit irreversiblem Energieverzehr der reversiblen Energieverzehreinrichtung (7) in Längsrichtung des Fahrzeuges betrachtet zumindest teilweise nebengeordnet oder zumindest teilweise nachgeordnet ist, wobei die reversible Energieverzehreinrichtung (7) sich wenigstens mittelbar an der Energieverzehreinrichtung (10) mit irreversiblem Energieverzehr abstützt und die reversible Energieverzehreinrichtung (7) und die Energieverzehreinrichtung (10) mit irreversiblem Energieverzehr sich mit ihren voneinander wegweisenden Stirnseiten jeweils an einem der beiden Übertragungselemente (11, 12) abstützen;
die Übertragungselemente (11, 12) über zumindest eine Spanneinrichtung, insbesondere Zuganker (15) gegeneinander verspannt sind und
Abstützflächen oder Abstützflächenbereiche (21, 22) zum Zusammenwirken mit fahrzeugseitig vorgesehenen Abstützflächen oder Abstützflächenbereichen (24, 25) für die Einleitung von Zug- und/oder Druckkräften umfassen, wobei die reversible Energieverzehreinrichtung (7) sich an einem ersten Übertragungselement (11) und die Energieverzehreinrichtung (10) mit irreversiblem Energieverzehr am gegenüberliegenden Übertragungselement (12) abstützend angeordnet sind und die Übertragungselemente (11, 12) über Zuganker (15) miteinander verspannt sind.

5. Zug- und Stoßeinrichtung (5) nach einem der vorhergehenden Ansprüche,
**dadurch gekennzeichnet,**
**dass** die reversible Energieverzehreinrichtung (7) und die Energieverzehreinrichtung (10) mit irreversiblem Energieverzehr koaxial zueinander zwischen den zwei Übertragungselementen (11, 12) angeordnet sind.

6. Zug- und Stoßeinrichtung (5) nach einem der vorhergehenden Ansprüche,
**dadurch gekennzeichnet,**
**dass** zwischen der reversiblen Energieverzehreinrichtung (7) und der Energieverzehreinrichtung (10) mit irreversiblem Energieverzehr ein Zwischenelement (17) angeordnet ist, welches eine Abstützfläche für die reversible Energieverzehreinrichtung (7) und eine Abstützfläche für die Energieverzehreinrichtung (10) mit irreversiblem Energieverzehr bildet, wobei das Zwischenelement (17) und die Energieverzehreinrichtung (10) mit irreversiblem Energieverzehr bis zum Erreichen einer maximal zulässigen Zug-/Stoßkraft als Stützeinheit für die reversible Energieverzehreinrichtung (7) fungieren und bei Überschreitung der maximal zulässigen Zug-/Stoßkraft die Abschereinrichtung (18) betätigt und/oder destruktiv auf die Energieverzehreinrichtung (10) mit irreversiblem Energieverzehr einwirkt.

7. Zug- und Stoßeinrichtung (5) nach Anspruch 6,
**dadurch gekennzeichnet,**
**dass** das Zwischenelement (17) an seiner zur Energieverzehreinrichtung (10) mit irreversiblem Energieverzehr gerichteten Stirnseite einen Flächenbereich aufweist, der derart ausgebildet ist, geeignet zu sein, mit der Abschereinrichtung und/oder einem mit zumindest einem Flächenbereich an der Energieverzehreinrichtung (10) mit irreversiblem Energieverzehr zusam m enzuwirken.

8. Zug- und Stoßeinrichtung (5) nach Anspruch 6 oder 7,
**dadurch gekennzeichnet,**
**dass** das Zwischenelement (17) als Kegel ausgeführt ist, umfassend eine Stirnfläche zur Abstützung der reversiblen Energieverzehrvorrichtung (7) und Anschlagfläche im Zusammenwirken mit der Energieverzehreinrichtung (10) mit irreversiblen Energieverzehr.

9. Zug- und Stoßeinrichtung (5) nach einem der vorhergehenden Ansprüche,
**dadurch gekennzeichnet,**
**dass** die reversible Energieverzehreinrichtung (7) zumindest ein oder eine Mehrzahl reversibler Energieverzehrglieder umfasst, die hinsichtlich der Führung des Kraftflusses in Reihe oder parallel geschaltet sind.

10. Zug- und Stoßeinrichtung (5) nach Anspruch 9,
**dadurch gekennzeichnet,**
**dass** die reversible Energieverzehrvorrichtung (7) zumindest eine Polymerfeder umfasst.

11. Zug- und Stoßeinrichtung (5) nach einem der vorhergehenden Ansprüche,
**dadurch gekennzeichnet,**
**dass** die Energieverzehreinrichtung (10) mit irreversiblem Energieverzehr zumindest ein destruktives Verformungselement umfasst.

12. Zug- und Stoßeinrichtung (5) nach Anspruch 11,
**dadurch gekennzeichnet,**
**dass** das destruktive Verformungselement als ein Element aus der nachfolgenden Gruppe von Elementen ausgebildet ist
- ein Verformungskörper
- ein Verformungsrohr (16) oder
- eine Wabenstruktur.

13. Zug- und Stoßeinrichtung (5) nach Anspruch 8 oder 9,
**dadurch gekennzeichnet,**
**dass** das Verformungsrohr (16) zumindest auf einem Teilbereich seiner axialen Erstreckung als Hohlprofilelement ausgebildet ist, wobei der Querschnitt des Hohlprofiles gewählt aus der nachfolgenden Gruppe von Profilen ausgebildet ist:
- Rohr
- Kasten
- Vieleck.

14. Zug- und Stoßeinrichtung (5) nach einem der Ansprüche 1 bis 13
**dadurch gekennzeichnet,**
**dass** die Energieverzehrvorrichtung (6) zumindest teilweise, vorzugsweise vollständig von einem Gehäuse (19) umgeben ist.

15. Zug- und Stoßeinrichtung (5) nach Anspruch 14,
**dadurch gekennzeichnet,**
**dass** das Gehäuse (19) mehrteilig ausgebildet ist und zumindest teilweise integral mit den Übertragungselementen (11, 12) gebildet ist.

16. Zug- und Stoßeinrichtung (5) nach einem der vorhergehenden Ansprüche,
**dadurch gekennzeichnet,**
**dass** die Anschläge bzw. Anschlagbereiche für die Einleitung von Zugkräften und/oder Druckkräften am Wagenkasten an einer mit dem Wagenkasten verbindbaren Führung (8) angeordnet sind, wobei die Führung vorzugsweise von einem Profilelement gebildet ist.

17. Energieverzehrvorrichtung (6) mit zwei in Längsrichtung der Energieverzehrvorrichtung (6) über zumindest eine Spanneinrichtung, insbesondere Zuganker (15) gegeneinander verspannten Übertragungselementen (11, 12) und zumindest einer zwischen den Übertragungselementen angeordneten reversiblen Energieverzehreinrichtung (7),
**dadurch gekennzeichnet,**
**dass** die Energieverzehrvorrichtung (6) des Weiteren eine Energieverzehreinrichtung (10) mit irreversiblem Energieverzehr umfasst, wobei die reversible Energieverzehreinrichtung (7) und die Energieverzehreinrichtung (10) mit irreversiblen Energieverzehr zumindest teilweise einander nebengeordnet oder zumindest teilweise einander nachgeordnet angeordnet sind,
**dass** die reversible Energieverzehreinrichtung (7) sich wenigstens mittelbar an der Energieverzehreinrichtung (10) mit irreversiblem Energieverzehr abstützt und die reversible Energieverzehreinrichtung (7) und die Energieverzehreinrichtung (10) mit irreversiblem Energieverzehr sich mit ihren voneinander wegweisenden Stirnseiten jeweils an einem der beiden Übertragungselemente (11, 12) abstützen.

18. Energieverzehrvorrichtung (6) nach Anspruch 17,
**dadurch gekennzeichnet,**
**dass** die reversible Energieverzehreinrichtung (7) und die Energieverzehreinrichtung (10) mir irreversiblem Energieverzehr koaxial zueinander angeordnet sind.

19. Energieverzehrvorrichtung (6) nach Anspruch 17 oder 18,
**dadurch gekennzeichnet,**
**dass** zwischen der reversiblen Energieverzehreinrichtung (7) und der Energieverzehreinrichtung (10) mit irreversiblem Energieverzehr eine Abschereinrichtung (18) vorgesehen ist, die derart ausgelegt und angeordnet ist, bei Überschreitung einer maximal zulässigen Zug-/Stoßkraft anzusprechen und eine destruktive Einwirkung auf die Energieverzehreinrichtung (10) mit irreversiblem Energieverzehr zuzulassen.

20. Energieverzehrvorrichtung (6) nach Anspruch 17 bis 19,
**dadurch gekennzeichnet,**
**dass** zwischen der reversiblen Energieverzehreinrichtung (7) und der Energieverzehreinrichtung (10) mit irreversiblem Energieverzehr ein Zwischenelement (17) angeordnet ist, welches eine Abstützfläche für die reversible Energieverzehreinrichtung (7) und eine Abstützfläche für die Energieverzehreinrichtung (10) mit irreversiblem Energieverzehr bildet, wobei das Zwischenelement (17) und die Energieverzehreinrichtung (10) mit irreversiblem Energieverzehr bis zum Erreichen einer maximal zulässigen Zug-/Stoßkraft als Stützeinheit für die reversible Energieverzehreinrichtung (7) fungieren und bei Überschreitung der maximal zulässigen Zug-/Stoßkraft eine Abschereinrichtung (18) betätigt und/oder destruktiv auf die Energieverzehreinrichtung (10) mit irreversiblem Energieverzehr einwirkt.

21. Energieverzehrvorrichtung (6) nach Anspruch 20,
**dadurch gekennzeichnet,**
**dass** das Zwischenelement (17) als Kegel ausgeführt ist, umfassend eine Stirnfläche zur Abstützung der reversiblen Energieverzehrvorrichtung (7) und Anschlagfläche im Zusammenwirken mit der Energieverzehreinrichtung (10) mit irreversiblen Energieverzehr.

22. Energieverzehrvorrichtung (6) nach einem der Ansprüche 17 bis 21,
**dadurch gekennzeichnet,**
**dass** die reversible Energieverzehreinrichtung (7) zumindest ein oder eine Mehrzahl reversibler Energieverzehrglieder umfasst, die hinsichtlich der Führung des Kraftflusses in Reihe oder parallel geschaltet sind.
und die Energieverzehreinrichtung (10) mit irreversiblem Energieverzehr zumindest ein destruktives Verformungselement umfasst, welches
als ein Element aus der nachfolgenden Gruppe von Elementen ausgebildet ist
- ein Verformungskörper
- ein Verformungsrohr (16) oder
- eine Wabenstruktur.

23. Energieverzehrvorrichtung (6) nach einem der Ansprüche 17 bis 22,
**dadurch gekennzeichnet,**
**dass** die Energieverzehrvorrichtung (6) zumindest teilweise, vorzugsweise vollständig von einem Gehäuse (19) umgeben ist, wobei das Gehäuse (19) mehrteilig und zumindest teilweise integral mit den Übertragungselementen (11, 12) ausgebildet ist.

## Claims

1. Pulling and pushing device (5) for a track-guided vehicle, in particular rail vehicle, having a coupling bar (2) which is connected to a carriage body of a vehicle via a tension yoke (4) and which serves for transmitting from the coupling bar (2) to the carriage body pulling and pushing forces arising during driving operation, and having an energy absorption apparatus (6) which is arranged between the carriage body-side end region of the coupling bar (2) and the carriage body and which has a reversible energy absorption device (7), wherein the energy absorption apparatus (6) is designed such that the force flow of the pressure forces or pushing forces transmitted from the coupling bar to said energy absorption apparatus and of the pulling forces transmitted via the tension yoke is directed through said energy absorption apparatus and transmitted to the carriage body via stop regions (13, 14) for the introduction of pulling forces and/or pressure forces to the carriage body or to a component connected at least indirectly to the latter, wherein the energy absorption apparatus (6), in the installation position, has, as viewed in the longitudinal direction of the coupling bar (2), a vehicle-side front transmission element (11) and a vehicle-side rear transmission element (12), between which transmission elements the reversible energy absorption device (7) is arranged in a prestressed manner,
**characterized**
**in that** the energy absorption apparatus (6) furthermore comprises an energy absorption device (10) with irreversible energy absorption, and the energy absorption apparatus (6) is arranged within the axial extent of the tension yoke (4) as viewed in the longitudinal direction of the vehicle.

2. Pulling and pushing device (5) according to Claim 1,
**characterized**
**in that** the energy absorption device (10) with irreversible energy absorption is arranged in series with the reversible energy absorption device (7), wherein the energy absorption device (10) with irreversible energy absorption is irreversibly deformed or destroyed in the event of a predefined maximum pulling/pushing force being exceeded.

3. Pulling and pushing device (5) according to either of Claims 1 and 2,
**characterized**
**in that**, between the reversible energy absorption device (7) and the energy absorption device (10) with irreversible energy absorption, provision is made of a shearing device (18) which is designed and arranged such that, in the event of a maximum permissible pulling/pushing force being exceeded, it responds and permits destructive action on the energy absorption device (10) with irreversible energy absorption.

4. Pulling and pushing device (5) according to one of the preceding claims,
**characterized**
**in that** the energy absorption device (10) with irreversible energy absorption, as viewed in the longitudinal direction of the vehicle, is arranged at least partially beside or at least partially after the reversible energy absorption device (7), wherein reversible energy absorption device (7) is supported at least indirectly against the energy absorption device (10) with irreversible energy absorption, and the reversible energy absorption device (7) and the energy absorption device (10) with irreversible energy absorption are, with their end sides which point away from one another, each supported against one of the two transmission elements (11, 12);
the transmission elements (11, 12) are braced with respect to one another via at least one tensioning device, in particular a tie rod (15), and comprise support surfaces or support surface regions (21, 22) for interaction with support surfaces or support surface regions (24, 25), provided on the vehicle side, for the introduction of pulling and/or pressure forces, wherein the reversible energy absorption device (7) is arranged so as to be supported against a first transmission element (11) and the energy absorption device (10) with irreversible energy absorption is arranged so as to be supported against the opposite transmission element (12), and the transmission elements (11, 12) are braced with respect to one another via a tie rod (15) .

5. Pulling and pushing device (5) according to one of the preceding claims,
**characterized**
**in that** the reversible energy absorption device (7) and the energy absorption device (10) with irreversible energy absorption are arranged between the two transmission elements (11, 12) so as to be coaxial with one another.

6. Pulling and pushing device (5) according to one of the preceding claims,
**characterized**
**in that**, between the reversible energy absorption device (7) and the energy absorption device (10) with irreversible energy absorption, there is arranged an intermediate element (17) which forms a support surface for the reversible energy absorption device (7) and forms a support surface for the energy absorption device (10) with irreversible energy absorption, wherein the intermediate element (17) and the energy absorption device (10) with irreversible energy absorption, up to attainment of a maximum permissible pulling/pushing force, act as a support unit for the reversible energy absorption device (7), and, in the event of the maximum permissible pulling/pressing force being exceeded, the shearing device (18) is actuated and/or acts on the energy absorption device (10) with irreversible energy absorption in a destructive manner.

7. Pulling and pushing device (5) according to Claim 6,
**characterized**
**in that** the intermediate element (17) has on its end side directed towards the energy absorption device (10) with irreversible energy absorption a surface region which is formed to be suitable for interaction with the shearing device and/or with at least one surface region on the energy absorption device (10) with irreversible energy absorption.

8. Pulling and pushing device (5) according to Claim 6 or 7,
**characterized**
**in that** the intermediate element (17) is formed as a cone comprising an end surface, for supporting the reversible energy absorption device (7), and a stop surface, in interaction with the energy absorption device (10) with irreversible energy absorption.

9. Pulling and pushing device (5) according to one of the preceding claims,
**characterized**
**in that** the reversible energy absorption device (7) comprises at least one or a plurality of reversible energy absorption members which, with respect to the directing of the force flow, are arranged in series or parallel.

10. Pulling and pushing device (5) according to Claim 9,
**characterized**
**in that** the reversible energy absorption device (7) comprises at least one polymer spring.

11. Pulling and pushing device (5) according to one of the preceding claims,
**characterized**
**in that** the energy absorption device (10) with irreversible energy absorption comprises at least one destructive deformation element.

12. Pulling and pushing device (5) according to Claim 11,
**characterized**
**in that** the destructive deformation element is formed as an element from the following group of elements:
- a deformation body
- a deformation tube (16) or
- a honeycomb structure.

13. Pulling and pushing device (5) according to Claim 8 or 9,
**characterized**
**in that** the deformation tube (16) is formed as a hollow profile element at least on a sub-region of its axial extent, wherein the cross section of the hollow profile is selected from the following group of profiles:
- tube
- box
- polygon.

14. Pulling and pushing device (5) according to one of Claims 1 to 13,
**characterized**
**in that** the energy absorption apparatus (6) is surrounded at least partially, preferably completely, by a housing (19).

15. Pulling and pushing device (5) according to Claim 14,
**characterized**
**in that** the housing (19) is of multi-part form and is, at least partially, formed integrally with the transmission elements (11, 12).

16. Pulling and pushing device (5) according to one of the preceding claims,
**characterized**
**in that** the stops or the stop regions for the introduction of pulling forces and/or pressure forces to the carriage body are arranged on a guide (8) which is connectable to the carriage body, wherein the guide is preferably formed by a profile element.

17. Energy absorption apparatus (6) having two transmission elements (11, 12) which are braced with respect to one another in the longitudinal direction of the energy absorption apparatus (6) via at least one tensioning device, in particular a tie rod (15), and having at least one reversible energy absorption device (7) which is arranged between the transmission elements,
**characterized**
**in that** the energy absorption apparatus (6) furthermore comprises an energy absorption device (10) with irreversible energy absorption, wherein the reversible energy absorption device (7) and the energy absorption device (10) with irreversible energy absorption are arranged at least partially beside one another or at least partially one after the other,
**in that** the reversible energy absorption device (7) is supported at least indirectly against the energy absorption device (10) with irreversible energy absorption, and the reversible energy absorption device (7) and the energy absorption device (10) with irreversible energy absorption are, with their end sides which point away from one another, each supported against one of the two transmission elements (11, 12).

18. Energy absorption apparatus (6) according to Claim 17,
**characterized**
**in that** the reversible energy absorption device (7) and the energy absorption device (10) with irreversible energy absorption are arranged so as to be coaxial with one another.

19. Energy absorption apparatus (6) according to Claim 17 or 18,
**characterized**
**in that**, between the reversible energy absorption device (7) and the energy absorption device (10) with irreversible energy absorption, provision is made of a shearing device (18) which is designed and arranged such that, in the event of a maximum permissible pulling/pushing force being exceeded, it responds and permits destructive action on the energy absorption device (10) with irreversible energy absorption.

20. Energy absorption apparatus (6) according to Claims 17 to 19,
**characterized**
**in that**, between the reversible energy absorption device (7) and the energy absorption device (10) with irreversible energy absorption, there is arranged an intermediate element (17) which forms a support surface for the reversible energy absorption device (7) and forms a support surface for the energy absorption device (10) with irreversible energy absorption, wherein the intermediate element (17) and the energy absorption device (10) with irreversible energy absorption, up to attainment of a maximum permissible pulling/pushing force, act as a support unit for the reversible energy absorption device (7), and, in the event of the maximum permissible pulling/pressing force being exceeded, a shearing device (18) is actuated and/or acts on the energy absorption device (10) with irreversible energy absorption in a destructive manner.

21. Energy absorption apparatus (6) according to Claim 20,
**characterized**
**in that** the intermediate element (17) is formed as a cone comprising an end surface, for supporting the reversible energy absorption device (7), and a stop surface, in interaction with the energy absorption device (10) with irreversible energy absorption.

22. Energy absorption apparatus (6) according to one of Claims 17 to 21,
**characterized**
**in that** the reversible energy absorption device (7) comprises at least one or a plurality of reversible energy absorption members which, with respect to the directing of the force flow, are arranged in series or parallel,
and the energy absorption device (10) with irreversible energy absorption comprises at least one destructive deformation element which is formed as an element from the following group of elements:
- a deformation body
- a deformation tube (16) or
- a honeycomb structure.

23. Energy absorption apparatus (6) according to one of Claims 17 to 22,
**characterized**
**in that** the energy absorption apparatus (6) is surrounded at least partially, preferably completely, by a housing (19), wherein the housing (19) is of multi-part form and is, at least partially, formed integrally with the transmission elements (11, 12).

## Revendications

1. Dispositif de traction et de poussée (5) pour un véhicule guidé sur une voie, notamment véhicule sur rails, avec une barre de couplage (2) pouvant être reliée à une carcasse de wagon d'un véhicule via un étrier de traction (4) de façon à transmettre les forces de traction et de poussée s'exerçant en situation de conduite depuis la barre de couplage (2) jusque sur la carcasse de wagon, avec un dispositif de consommation d'énergie (6) disposé entre la zone d'extrémité de la barre de couplage (2) située du côté de la carcasse de wagon et la carcasse de wagon, avec un dispositif de consommation d'énergie (7) réversible, le dispositif de consommation d'énergie (6) est conçu de telle sorte que le flux de force des forces de poussée transmises à celui-ci par la barre de couplage et/ou des forces de traction transmises via l'étrier de traction soit conduit à travers lui et transmis à la carcasse de wagon via des zones de butée (13, 14) prévues pour l'introduction de forces de traction et/ou de forces de pression au niveau de la carcasse de wagon ou d'un composant au moins indirectement relié à celle-ci, le dispositif de consommation d'énergie (6) comportant, dans la position encastrée, vu dans la direction longitudinale de la barre de couplage (2), un élément de transmission (11) avant du côté du véhicule et un élément de transmission (12) arrière du côté du véhicule entre lesquels le dispositif de consommation d'énergie (7) réversible est disposé de façon précontrainte ;
**caractérisé en ce que** :
le dispositif de consommation d'énergie (6) comprend également un dispositif de consommation d'énergie (10) avec une consommation d'énergie irréversible et que le dispositif de consommation d'énergie (6) est disposé à l'intérieur du prolongement axial de l'étrier de traction (4), vu dans la direction longitudinale du véhicule.

2. Dispositif de traction et de poussée (5) selon la revendication 1, **caractérisé en ce que** le dispositif de consommation d'énergie (10) est connecté en série avec une consommation d'énergie irréversible en direction du dispositif de consommation d'énergie (7) réversible, le dispositif de consommation d'énergie (10) étant déformé ou détruit de façon irréversible avec une consommation d'énergie irréversible en cas de dépassement d'une force de traction/poussée maximale prédéfinie.

3. Dispositif de traction et de poussée (5) selon l'une quelconque des revendications 1 ou 2, **caractérisé en ce qu'**un dispositif de cisaillement (18) est prévu entre le dispositif de consommation d'énergie (7) réversible et que le dispositif de consommation d'énergie (10) à consommation d'énergie irréversible est conçu et disposé de façon à réagir, en cas de dépassement d'une force de traction/poussée maximale admise, et à autoriser une action destructive sur le dispositif de consommation d'énergie (10) à consommation d'énergie irréversible.

4. Dispositif de traction et de poussée (5) selon l'une quelconque des revendications précédentes, **caractérisé en ce que** le dispositif de consommation d'énergie (10) à consommation d'énergie irréversible du dispositif de consommation d'énergie (7) réversible est placé au moins en partie à côté, vu dans la direction longitudinale du véhicule, ou placé au moins en partie en aval, du dispositif de consommation d'énergie (7) réversible butant au moins indirectement contre le dispositif de consommation d'énergie (10) à consommation d'énergie irréversible et que le dispositif de consommation d'énergie (7) réversible et le dispositif de consommation d'énergie (10) à consommation d'énergie irréversible butent respectivement, avec leurs côtés avant s'écartant, contre un des deux éléments de transmission (11, 12) ;
les éléments de transmission (11, 12) étant déformés les uns contre les autres via au moins un dispositif de serrage, notamment une ancre de traction (15) et comprennent les surfaces de butée ou zones superficielles de butée (21, 22) pour l'interaction avec les surfaces de butée prévues du côté du véhicule ou les zones superficielles de butée (24, 25) pour l'introduction des forces de traction et/ou de pression, le dispositif de consommation d'énergie (7) réversible étant disposé en butée contre un premier élément de transmission (11) et le dispositif de consommation d'énergie (10) à consommation d'énergie irréversible butant contre l'élément de transmission (12) opposé et les éléments de transmission (11, 12) étant déformés entre eux via l'ancre de traction (15).

5. Dispositif de traction et de poussée (5) selon l'une quelconque des revendications précédentes, **caractérisé en ce que** le dispositif de consommation d'énergie (7) réversible et le dispositif de consommation d'énergie (10) à consommation d'énergie irréversible sont disposés dans le plan coaxial l'un par rapport à l'autre entre les deux éléments de transmission (11, 12).

6. Dispositif de traction et de poussée (5) selon l'une quelconque des revendications précédentes, **caractérisé en ce qu'**un élément intermédiaire (17) est disposé entre le dispositif de consommation d'énergie (7) réversible et le dispositif de consommation d'énergie (10) à consommation d'énergie irréversible formant une surface de butée pour le dispositif de consommation d'énergie (7) réversible et une surface de butée pour le dispositif de consommation d'énergie (10) à consommation d'énergie irréversible, l'élément intermédiaire (17) et le dispositif de consommation d'énergie (10) à consommation d'énergie irréversible servant d'unité de soutien pour le dispositif de consommation d'énergie (7) réversible jusqu'à atteindre une force de traction/poussée maximale admise et, en cas de dépassement de la force de traction/poussée maximale admise, le dispositif de cisaillement (18) actionne et/ou agit de façon destructive sur le dispositif de consommation d'énergie (10) à consommation d'énergie irréversible.

7. Dispositif de traction et de poussée (5) selon la revendication 6, **caractérisé en ce que** l'élément intermédiaire (17) comporte, au niveau de son côté avant orienté vers le dispositif de consommation d'énergie (10) à consommation d'énergie irréversible, une zone superficielle réalisée de façon à être adaptée pour interagir avec le dispositif de cisaillement et/ou avec au moins une zone superficielle située au niveau du dispositif de consommation d'énergie (10) à consommation d'énergie irréversible.

8. Dispositif de traction et de poussée (5) selon la revendication 6 ou 7, **caractérisé en ce que** l'élément intermédiaire (17) est réalisé sous la forme d'un cône, comprenant une surface avant pour la butée du dispositif de consommation d'énergie (7) réversible et une surface de butée en interaction avec le dispositif de consommation d'énergie (10) à consommation d'énergie irréversible.

9. Dispositif de traction et de poussée (5) selon l'une quelconque des revendications précédentes, **caractérisé en ce que** le dispositif de consommation d'énergie (7) réversible comprend au moins un élément ou une pluralité d'éléments de consommation d'énergie réversibles connectés en série ou en parallèle par rapport au guidage du flux de force.

10. Dispositif de traction et de poussée (5) selon la revendication 9, **caractérisé en ce que** le dispositif de consommation d'énergie (7) réversible comprend au moins un ressort en polymère.

11. Dispositif de traction et de poussée (5) selon l'une quelconque des revendications précédentes, **caractérisé en ce que** le dispositif de consommation d'énergie (10) à consommation d'énergie irréversible comprend au moins un élément de déformation à action destructive.

12. Dispositif de traction et de poussée (5) selon la revendication 11, **caractérisé en ce que** l'élément de déformation à action destructive est réalisé sous la forme d'un élément appartenant au groupe d'éléments suivants :
- un corps de déformation
- un tube de déformation (16) ; et
- une structure en nids d'abeille.

13. Dispositif de traction et de poussée (5) selon la revendication 8 ou 9, **caractérisé en ce que** le tube de déformation (16) est réalisé, au moins sur une zone partielle de son prolongement axial, sous la forme d'un élément profilé creux, la section transversale du profilé creux étant réalisée de façon à être sélectionnée dans le groupe de profilés suivants :
- tube
- caisson
- polygone.

14. Dispositif de traction et de poussée (5) selon l'une quelconque des revendications 1 à 13, **caractérisé en ce que** le dispositif de consommation d'énergie (6) est entouré au moins en partie, de préférence entièrement, par un carter (19).

15. Dispositif de traction et de poussée (5) selon la revendication 14, **caractérisé en ce que** le carter (19) est réalisé en plusieurs parties et fait au moins en partie partie intégrante des éléments de transmission (11, 12) .

16. Dispositif de traction et de poussée (5) selon l'une quelconque des revendications précédentes, **caractérisé en ce que** les butées et/ou les zones de butée sont disposées, pour l'introduction de forces de traction et/ou de forces de pression, au niveau de la carcasse de wagon, au niveau d'un guide (8) pouvant être relié à la carcasse de wagon, le guide étant de préférence formé par un élément profilé.

17. Dispositif de consommation d'énergie (6) avec deux éléments de transmission (11, 12) déformés l'un contre l'autre dans la direction longitudinale du dispositif de consommation d'énergie (6) via au moins un dispositif de serrage, notamment une ancre de traction (15), et au moins un dispositif de consommation d'énergie (7) réversible disposé entre les éléments de transmission, **caractérisé en ce que** :
le dispositif de consommation d'énergie (6) comprend également un dispositif de consommation d'énergie (10) à consommation d'énergie irréversible, le dispositif de consommation d'énergie (7) réversible et le dispositif de consommation d'énergie (10) à consommation d'énergie irréversible étant placés au moins en partie à côté l'un de l'autre ou étant disposés au moins en partie en aval l'un de l'autre ;
le dispositif de consommation d'énergie (7) réversible bute au moins indirectement contre le dispositif de consommation d'énergie (10) à consommation d'énergie irréversible et le dispositif de consommation d'énergie (7) réversible et le dispositif de consommation d'énergie (10) à consommation d'énergie irréversible butent respectivement contre un des deux éléments de transmission (11, 12) avec leurs côtés avant s'écartant.

18. Dispositif de consommation d'énergie (6) selon la revendication 17, **caractérisé en ce que** le dispositif de consommation d'énergie (7) réversible et le dispositif de consommation d'énergie (10) à consommation d'énergie irréversible sont disposés dans le plan coaxial l'un par rapport à l'autre.

19. Dispositif de consommation d'énergie (6) selon la revendication 17 ou 18, **caractérisé en ce qu'**un dispositif de cisaillement (18) est prévu entre le dispositif de consommation d'énergie (7) réversible et que le dispositif de consommation d'énergie (10) à consommation d'énergie irréversible est conçu et disposé de façon à réagir, en cas de dépassement d'une force de traction/poussée maximale admise, et à autoriser une action destructive sur le dispositif de consommation d'énergie (10) à consommation d'énergie irréversible.

20. Dispositif de consommation d'énergie (6) selon la revendication 17 à 19, **caractérisé en ce qu'**un élément intermédiaire (17) est disposé entre le dispositif de consommation d'énergie (7) réversible et le dispositif de consommation d'énergie (10) à consommation d'énergie irréversible, ledit élément formant une surface de butée pour le dispositif de consommation d'énergie (7) réversible et une surface de butée pour le dispositif de consommation d'énergie (10) à consommation d'énergie irréversible, l'élément intermédiaire (17) et le dispositif de consommation d'énergie (10) à consommation d'énergie irréversible servant d'unité de soutien pour le dispositif de consommation d'énergie (7) réversible jusqu'à atteindre une force de traction/poussée maximale admise et, en cas de dépassement de la force de traction/poussée maximale admise, un dispositif de cisaillement (18) actionne et/ou agit de façon destructive sur le dispositif de consommation d'énergie (10) à consommation d'énergie irréversible.

21. Dispositif de consommation d'énergie (6) selon la revendication 20, **caractérisé en ce que** l'élément intermédiaire (17) est réalisé sous la forme d'un cône, comprenant une surface avant pour la butée du dispositif de consommation d'énergie (7) réversible et une surface de butée en interaction avec le dispositif de consommation d'énergie (10) à consommation d'énergie irréversible.

22. Dispositif de consommation d'énergie (6) selon l'une quelconque des revendications 17 à 21, **caractérisé en ce que** le dispositif de consommation d'énergie (7) réversible comprend au moins un élément ou une pluralité d'éléments de consommation d'énergie réversibles, par rapport au guidage du flux de force connectés en série ou en parallèle et que le dispositif de consommation d'énergie (10) à consommation d'énergie irréversible comprend au moins un élément de déformation à action destructive réalisé sous la forme d'un élément appartenant au groupe d'éléments suivants :
- un corps de déformation ;
- un tube de déformation (16) ; ou
- une structure en nids d'abeille.

23. Dispositif de consommation d'énergie (6) selon l'une quelconque des revendications 17 à 22, **caractérisé en ce que** le dispositif de consommation d'énergie (6) est entouré au moins en partie, de préférence entièrement, par un carter (19), le carter (19) étant réalisé en plusieurs parties et faisant au moins en partie partie intégrante des éléments de transmission (11, 12).
